# FASCICULE DE BREVET EUROPEEN

(11) **EP 1 126 976 B1**
(45) Date de publication et mention de la délivrance du brevet: **18.09.2002**
(21) Numéro de dépôt: 99954065.1
(22) Date de dépôt: 04.11.1999
(51) Int. Cl.: B41F 35/00, B08B 3/10

(54) **PROCEDE ET MACHINE DE NETTOYAGE D'OBJETS EN FORME DE PLAQUES**
VERFAHREN UND VORRICHTUNG ZUR REINIGUNG PLATTENFÖRMIGER GEGENSTÄNDE
METHOD AND MACHINE FOR CLEANING OBJECTS IN PLATE FORM

(30) Priorité: 06.11.1998 FR 9813981
(43) Date de publication de la demande: 29.08.2001
(73) Titulaire: Bourdat, Michel, 31470 Saint-Lys (FR)
(72) Inventeur: Bourdat, Michel, 31470 Saint-Lys (FR)
(74) Mandataire: Cabinet BARRE LAFORGUE & associés
(86) Numéro de dépôt international: FR9902702
(87) Numéro de publication internationale: WO00027639

(56) Documents cités:
- DE-A- 3 212 916
- DE-A- 4 010 679
- PATENT ABSTRACTS OF JAPAN vol. 018, no. 480 (E-1603), 8 septembre 1994 (1994-09-08) & JP 06 164112 A (SHARP CORP), 10 juin 1994 (1994-06-10)
- PATENT ABSTRACTS OF JAPAN vol. 018, no. 288 (C-1207), 2 juin 1994 (1994-06-02) & JP 06 055151 A (HITACHI HOME TEC LTD), 1 mars 1994 (1994-03-01)
- PATENT ABSTRACTS OF JAPAN vol. 95, no. 8, 29 septembre 1995 (1995-09-29) & JP 07 116617 A (SHARP), 9 mai 1995 (1995-05-09) cité dans la demande
- PATENT ABSTRACTS OF JAPAN vol. 12, no. 277 (E-640), 30 juillet 1988 (1988-07-30) & JP 63 058840 A (HOYA), 14 mars 1988 (1988-03-14)
- PATENT ABSTRACTS OF JAPAN vol. 17, no. 333 (C-1074), 24 juin 1993 (1993-06-24) & JP 05 038486 A (SHARP), 19 février 1993 (1993-02-19)

## Description

L'invention concerne un procédé et une machine de nettoyage d'objets en forme générale de plaques tels que des écrans ou pochoirs de sérigraphie, notamment les pochoirs de sérigraphie utilisés dans la fabrication des circuits électroniques pour le dépôt de colles et de crèmes à braser, et plus particulièrement les pochoirs pour cadres, dits autotendeurs, qui sont de simples feuilles de métal minces, souples et fragiles.

Jusqu'à maintenant, le nettoyage de telles pièces se fait en pratique le plus souvent manuellement à l'aide de solvants sur un chiffon pour la colle, ou à l'aide de machines (DE-A-4.010.679) aspergeant sous pression sur les pièces, soit des solutions aqueuses avec des saponifiants, soit des solvants (avec toutes les contraintes techniques imposées par l'utilisation de produits ayant un point-éclair). De tels équipements sont encombrants, représentent de lourds investissements, et ne permettent pas de nettoyer et séparer, en une seule étape, des résidus de différentes compositions chimiques. Or, les réglementations modernes sur l'environnement imposent de pouvoir séparer les résidus pour permettre leur recyclage, leur inertage, ou leur destruction ultérieure selon leur composition chimique.

Ainsi, avec ces équipements, il est nécessaire de prévoir une étape de rinçage et une étape de séparation / triage des résidus. De plus, les solutions de nettoyage se chargent en résidus et doivent être régulièrement renouvelées, ce qui est coûteux et nuisible pour l'environnement.

De surcroît, ces équipements ne permettent pas de nettoyer les pochoirs pour cadres autotendeurs, trop fragiles pour pouvoir supporter un nettoyage par frottement manuel ou par aspersion sous pression.

On connaît ainsi des compositions de nettoyage techniques performantes telles que le VIGON ® SC 200 commercialisé par la société Dr. O.K. WACK destinées au nettoyage par aspersion d'écrans de sérigraphie, qui présente l'avantage d'éliminer à température ambiante les adhésifs servant à monter les composants en surface (CMS) et les crèmes à braser, et n'est pas inflammable. Cette composition à base d'alcoxy propanols en solution dans l'eau forme une microphase à une température comprise entre 20 et 30° C. Il est préconisé par le fabricant, après application du fluide par aspersion sur les objets à nettoyer, de procéder à un rinçage à l'eau. Avec ces compositions, on constate que la durée du traitement par aspersion de chaque pièce est en générale supérieure à 1 h, séchage compris.

Le document PATENT ABSTRACTS OF JAPAN vol. 95, n° 8, 29 septembre 1995 & JP 07116617 décrit un procédé et une machine de nettoyage dans lequel un objet est immergé dans un liquide de nettoyage qui circule de bas en haut dans la cuve de traitement, déborde dans une cuve périphérique de débordement en entraînant les résidus en suspension, et est recyclé, après filtrage, en fond de cuve de traitement. Les résidus précipités de forte granulométrie sont extraits par un débit prélevé en fond de cuve, filtré, et recyclé en fond de cuve. Ce dispositif ne permet pas en pratique le nettoyage de pièces et la séparation de résidus de faible densité, de résidus de densité moyenne et de résidus de densité élevée avec une efficacité et une durée compatibles avec les contraintes d'une exploitation industrielle. En particulier ce dispositif ne permet pas de séparer les résidus provenant de traitements successifs ou alternatifs de pièces souillées de crèmes à braser (résidus légers et lourds), puis de pièces souillées de colle (résidu de densité moyenne). Il est à noter en particulier que ce dispositif ne permet pas en particulier la séparation des résidus de faible densité des autres résidus, notamment des résidus de densité moyenne en suspension. Cette séparation est en effet la plus difficile à réaliser mais est importante, notamment dans la mesure où les résidus de faible densité tels que les flux ou graisses ont une composition chimique très différente des résidus de densité moyenne tels que les colles époxy, et nécessitent donc des traitements ultérieurs différents. En outre, ce dispositif ne comprenant aucun moyen de chauffage ne permet pas d'utiliser un liquide susceptible de former une microphase. Il fonctionne donc soit avec un solvant, soit avec un tensioactif. En conséquence, dans un tel dispositif, le liquide de nettoyage dissoud les résidus, et doit donc être régulièrement renouvelé, ce qui est coûteux et nuisible pour l'environnement.

L'invention vise donc à pallier ces inconvénients en proposant un procédé et une machine de nettoyage d'objets en forme générale de plaques, tels que les pochoirs de sérigraphie, pouvant être souillés de résidus de densité moyenne - notamment de densité de l'ordre de 1 -, et/ou de résidus solides de densité élevée - notamment de densité supérieure à 1 - et/ou de résidus de faible densité - notamment inférieure à 1 - et ce dans des conditions économiques compatibles avec une exploitation industrielle, et en permettant la séparation au moins des résidus de faible densité.

Plus particulièrement, l'invention vise à permettre la séparation automatique des résidus selon leur densité, après traitements successifs ou alternatifs de plusieurs pièces différentes souillées indifféremment de résidus de densité quelconque. En particulier, l'invention vise à permettre le traitement alternativement de pièces souillées de résidus de densité faible et de résidus de forte densité, telles que des pochoirs de sérigraphie souillés de crème à braser (comprenant des flux de faible densité et des particules d'alliages métalliques de forte densité), et de pièces souillées de résidus de densité moyenne telles que des pochoirs de sérigraphie souillées de colle (résidu de densité moyenne), et la séparation de ces différents résidus selon leur densité à chaque traitement, sans intervention de maintenance entre deux traitements de pièces distinctes.

L'invention vise ainsi à permettre le traitement successif ou alternatif en séries de pièces souillées de différents résidus (indifféremment de densité faible, forte ou moyenne), sans temps d'attente entre les pièces.

L'invention vise en particulier à permettre d'éviter d'avoir à effectuer des étapes distinctes subséquentes de rinçage et de séparation des résidus, et le renouvellement permanent de la composition de nettoyage utilisée.

L'invention vise aussi à proposer un procédé et une machine peu coûteux à l'investissement, simples et économiques à l'utilisation et procurant une grande efficacité de nettoyage. L'invention vise en particulier à permettre un traitement complet (nettoyage et séchage) avec une durée inférieure à 1 h - notamment de l'ordre de 0,5 h - par objet.

L'invention vise à permettre le nettoyage d'objets de toutes natures, y compris des objets fragiles, tels que les pochoirs pour cadres autotendeurs, souillés de résidus divers très résistants et adhérents à l'objet tels que les particules métalliques (alliages de soudure), les flux à braser, les graisses, les colles (colles époxy, adhésifs pour CMS, ...).

Pour ce faire, l'invention concerne un procédé de nettoyage d'objets en forme générale de plaques, tels que des pochoirs de sérigraphie, susceptibles d'être souillés de résidus de densité moyenne tels que des particules de colle, et/ou de résidus solides de densité élevée tels que des particules métalliques, et/ou de résidus de faible densité tels que des flux de brasage ou graisses, dans lequel on immerge au moins un objet à nettoyer dans une cuve, dite cuve de traitement remplie d'une composition de nettoyage liquide, l'une au moins des parois verticales de la cuve de traitement, dite paroi de débordement, étant adaptée pour former un réservoir de débordement dans une deuxième cuve adjacente, dite cuve de débordement, la paroi de débordement étant commune aux cuves de traitement et de débordement, on extrait en continu au moins un débit Q1 de composition de nettoyage de la cuve de traitement, que l'on réintroduit en continu dans la cuve de traitement après passage dans des moyens de filtrage des résidus, et on extrait en continu un débit Q2 de composition de nettoyage de la cuve de débordement que l'on réintroduit en continu dans la cuve de traitement après passage dans des moyens de filtrage des résidus, caractérisé en ce que :
- on utilise une composition de nettoyage formée d'une solution liquide azéotrope de densité au moins sensiblement égale à la densité des résidus de densité moyenne, adaptée pour désolidariser les résidus de l'objet sans les solubiliser,
- on place au moins un objet verticalement dans une cuve de traitement adaptée pour présenter des parois au moins sensiblement verticales, dites parois verticales longitudinales, espacées d'une distance inférieure à 10 cm de faces principales, disposées au moins sensiblement verticalement, dites faces verticales, d'un objet à nettoyer.
- on extrait en continu la composition de nettoyage en partie inférieure de la cuve de traitement et on extrait en continu la composition de nettoyage de la cuve de débordement, et on réalimente en continu en partie supérieure de la cuve de traitement, après passage dans lesdits moyens de filtrage, l'ensemble de la composition de nettoyage extraite des deux cuves, l'objet étant immergé dans la composition de nettoyage qui circule continuellement dans la cuve de traitement le long de l'objet et de haut en bas avec un débit Q1 adapté pour :
   . permettre à la composition de nettoyage de produire ses effets sur les résidus en les désolidarisant de l'objet,
   . permettre l'entraînement par la composition de nettoyage des résidus de densité moyenne et des résidus de forte densité,
   . permettre la flottation des résidus de faible densité et leur séparation par débordement dans la cuve de débordement,
de sorte qu'en une seule étape continue, on dissocie les résidus de l'objet, on sépare au moins les résidus de faible densité, et on extrait les résidus de la composition de nettoyage qui ne se charge pas en résidus.

Il est à noter qu'un procédé selon l'invention est avantageusement applicable au nettoyage d'objets en forme de plaques au moins globalement planes, la cuve de traitement étant parallélépipédique. L'invention est néanmoins aussi bien applicable pour des objets en forme de plaques non strictement planes (ondulées, cylindriques ou hémi-cylindriques ...). La forme des parois de la cuve de traitement est adaptée à celle des objets à nettoyer, de façon à présenter des parois verticales longitudinales de formes au moins sensiblement conjuguées de celles des faces principales verticales des objets. Avantageusement, les objets présentent des faces principales en forme de surface réglée (plan, cylindre ou portion de cylindre à base circulaire ou quelquonque), et les parois verticales de la cuve de traitement ont une forme semblable.

La composition de nettoyage étant un azéotrope, elle s'élimine de l'objet par simple évaporation (par convection naturelle ou séchage à l'air chaud) sans laisser de trace. Sa densité correspondant à celle des résidus de densité moyenne, elle entraîne ces résidus dans son mouvement. Les résidus de forte densité coulent au fond de la cuve de traitement et sont entraînés avec la composition de nettoyage extraite en partie inférieure de la cuve de traitement.

La composition de nettoyage est adaptée pour ne pas solubiliser les résidus, et donc ne se charge pas en résidus. Avantageusement et selon l'invention, on utilise une composition de nettoyage formée d'une solution aqueuse ayant pour effet de désolidariser les résidus de l'objet sans les solubiliser.

Avantageusement, la composition de nettoyage est une solution ininflammable.

Dans le cas de pochoirs de sérigraphie, les résidus de densité moyenne sont des colles de densité voisine de 1, les résidus de faible densité sont des flux de crèmes à braser ou des graisses, les résidus de forte densité sont des particules d'alliages métalliques de soudure ou brasure ou celles des colles conductrices. Avantageusement et selon l'invention, on utilise une composition de nettoyage dont la densité est de l'ordre de 1.

Avantageusement et selon l'invention, on utilise une composition de nettoyage formée d'une solution aqueuse d'au moins un composant formant une microphase - notamment au moins un alcoxy alcool - à une température inférieure à 50° C, et on maintient la composition de nettoyage à une température de traitement adaptée pour permettre la formation de la microphase, notamment inférieure à 50° C. On sait en effet que dans une telle solution aqueuse à l'état de microphase, des microbulles d'alcoxy alcool(s) se forment dans l'eau, et présentent un pouvoir de décomposition important vis à vis des résidus en supprimant leur adhérence sur le support, sans néanmoins les solubiliser à la façon d'un tensioactif. Par exemple, on peut utiliser une composition formée d'environ 90 % (en poids) d'eau et 10 % (en poids) d'au moins un composant choisi parmi un éther de propylène glycol, tel que le propylène glycol méthyl éther et/ou un dipropylène glycol monoéther ; un éther de polypropylène glycol ; un alcoxy propanol, tel que l'éthoxypropoxypropanol et/ou le n-butoxypropanol. En particulier, avantageusement et selon l'invention, on utilise une solution aqueuse saturée d'au moins un agent de nettoyage tel que décrit dans US-5.486.314.

La composition de nettoyage pouvant être utilisée à basse température (inférieure à 50° C - notamment entre 20° C et 30° C -), on évite tout phénomène de polymérisation, réticulation ou durcissement déclenché par chauffage des résidus, ce qui facilite le nettoyage.

Avantageusement et selon l'invention, on utilise à titre de composition de nettoyage du VIGON ® SC 200 commercialisé par la société Dr. O.K. Wack Chemie GmbH (Ingolstadt, ALLEMAGNE) dont la composition chimique exacte n'est pas connue. La densité de cette composition de nettoyage est égale à 1. Il est à noter néanmoins que contrairement aux préconisations du fabricant, l'inventeur a constaté avec surprise que cette composition présente une grande efficacité lorsqu'elle est utilisée sous forme de bain, c'est à dire même en l'absence d'apport d'énergie mécanique par aspersion. Elle forme une microphase entre 20° C et 30° C.

Par ailleurs, avantageusement et selon l'invention, on réalimente la composition de nettoyage par projection sur la surface libre de la composition de nettoyage contenue dans la cuve de traitement, à partir d'au moins une rampe d'aspersion, disposée à une hauteur supérieure à celle de la paroi de débordement. Avantageusement et selon l'invention, on diffuse la composition de nettoyage sur toute ladite surface libre. Avantageusement et selon l'invention, on utilise deux rampes d'aspersion parallèles l'une à l'autre, les jets formés par une rampe intersectant ceux de l'autre rampe immédiatement au-dessus ou au niveau de ladite surface libre de façon à former un rideau de composition de nettoyage ayant pour effet de rincer un objet en cours d'extraction de la cuve de traitement.

Avantageusement et selon l'invention, on adapte le débit Q1 de composition de nettoyage extrait de la cuve de traitement de façon que le temps de séjour dans la cuve de traitement soit compris entre 30 s et 5 min - notamment de l'ordre de 2 à 4 min. Ce débit Q1 est adapté pour permettre l'entraînement des résidus de densité moyenne et/ou forte par la composition de nettoyage, mais aussi la flottation à contre-courant des résidus de faible densité et leur séparation par filtrage dans des moyens de filtrage spécifiques, et pour que la composition de nettoyage puisse produire ses effets sur les résidus. La valeur de ce débit Q1 peut être ajustée empiriquement par des essais selon la nature des résidus, la forme de l'objet et de la cuve de traitement.

Avantageusement et selon l'invention, on utilise une cuve de traitement adaptée pour présenter des parois verticales longitudinales espacées des faces principales verticales de l'objet d'une distance comprise entre 1 à 5 cm - notamment de l'ordre de 2 à 3 cm -. La distance entre les parois verticales de la cuve de traitement et les faces de l'objet est aussi réduite que possible, de façon à réaliser autant que possible dans la cuve de traitement un écoulement lent homogène et exempt de turbulences de la composition de nettoyage, et à minimiser le volume de composition de nettoyage utilisé dans la machine,

En effet, contrairement au préjugé de l'état de la technique, l'utilisation d'un faible volume de composition de nettoyage présente de nombreux avantages. Il est à noter à ce titre que le temps nécessaire pour que la composition de nettoyage soit entièrement filtrée et débarrassée de tous ses résidus après une opération de traitement d'une pièce est très court (de l'ordre de la minute). Chaque nouvelle pièce à traiter est donc immergée dans une composition de nettoyage exempte de toute pollution. On peut ainsi traiter successivement ou alternativement des pièces souillées de résidus différents d'une pièce à l'autre, sans risque de pollution d'une pièce par les résidus d'une pièce précédemment traitée, ni d'interaction des résidus d'une pièce avec ceux issus d'une pièce précédemment traitée.

En outre, avantageusement et selon l'invention, on émet des ultrasons dans la cuve de traitement selon une direction au moins sensiblement perpendiculaire au plan principal d'un objet en place dans la cuve de traitement. Ces ultrasons facilitent en particulier l'action de la composition de nettoyage dans les interstices ou les microperforations de l'objet.

L'invention s'étend à une machine pour la mise en oeuvre d'un procédé selon l'invention.

L'invention concerne ainsi une machine de nettoyage d'objets en forme générale de plaques, tels que des pochoirs de sérigraphie, susceptibles d'être souillés de résidus de densité moyenne tels que des particules de colle, et/ou de résidus solides de densité élevée tels que des particules métalliques, et/ou de résidus de faible densité tels que des flux de brassage ou graisses, comprenant une cuve, dite cuve de traitement, adaptée pour pouvoir contenir une composition de nettoyage liquide, et au moins un objet à nettoyer immergé dans cette composition de nettoyage, l'une au moins des parois verticales de la cuve de traitement, dite paroi de débordement étant adaptée pour former un réservoir de débordement dans une deuxième cuve adjacente, dite cuve de débordement, la paroi de débordement étant commune aux cuves de traitement et de débordement, des moyens, dits premiers moyens de circulation, pour extraire en continu au moins un débit Q1 de composition de nettoyage de la cuve de traitement et le réintroduire en continu dans la cuve de traitement après passage dans des moyens de filtrage des résidus, et des moyens, dits deuxièmes moyens de circulation, pour extraire en continu un débit Q2 de composition de nettoyage de la cuve de débordement, et le réintroduire en continu dans la cuve de traitement après passage dans des moyens de filtrage des résidus,
caractérisée en ce que :
- la cuve de traitement est adaptée pour recevoir au moins un objet à nettoyer en position verticale, et pour présenter des parois au moins sensiblement verticales, dites parois verticales longitudinales, espacées d'une distance inférieure à 10 cm de faces principales, disposées au moins sensiblement verticalement, dites faces verticales, d'un objet à nettoyer,
- les premiers moyens de circulation sont adaptés pour extraire en continu la composition de nettoyage en partie inférieure de la cuve de traitement et pour la réalimenter en continu en partie supérieure de la cuve de traitement,
- les deuxièmes moyens de circulation sont adaptés pour réalimenter en partie supérieure de la cuve de traitement, la composition de nettoyage extraite de la cuve de débordement,
- les premiers moyens de circulation sont adaptés pour entretenir au sein de la cuve de traitement et le long de l'objet, un débit Q1 de composition de nettoyage s'écoulant de haut en bas et adapté pour :
   . permettre à la composition de nettoyage de produire ses effets sur les résidus en les désolidarisant de l'objet,
   . permettre l'entraînement par la composition de nettoyage des résidus de densité moyenne et des résidus de forte densité,
   . permettre la flottation des résidus de faible densité et leur séparation par débordement dans la cuve de débordement, de sorte que la composition de nettoyage étant formée d'une solution liquide azéotrope de densité au moins sensiblement égale à la densité des résidus de densité moyenne, et qui est adaptée pour désolidariser les résidus de l'objet sans les solubiliser, en une seule étape continue, on dissocie les résidus de l'objet, on sépare au moins les résidus de faible densité, et on extrait les résidus de la composition de nettoyage qui ne se charge pas en résidus.

Avantageusement, la machine selon l'invention comporte au moins une rampe d'aspersion de la composition de nettoyage sur la surface libre de la composition de nettoyage contenue dans la cuve de traitement, cette rampe d'aspersion étant disposée à une hauteur supérieure à celle de la paroi de débordement. Avantageusement et selon l'invention, elle comprend deux rampes d'aspersion parallèles l'une à l'autre, les jets formés par une rampe intersectant ceux de l'autre rampe immédiatement au-dessus ou au niveau de ladite surface libre de façon à former un rideau de composition de nettoyage ayant pour effet de rincer un objet en cours d'extraction de la cuve de traitement. Avantageusement et selon l'invention, les rampes d'aspersion sont disposées au moins sensiblement au-dessus et à l'aplomb des bords extrêmes supérieurs de deux parois verticales longitudinales de la cuve de traitement dont l'une au moins forme la paroi de débordement. Avantageusement et selon l'invention, une première rampe d'aspersion appartient aux premiers moyens de circulation et une deuxième rampe d'aspersion appartient aux deuxièmes moyens de circulation.

Avantageusement et selon l'invention, la paroi de débordement est formée de l'une des parois verticales longitudinales de la cuve de traitement dont le bord extrême supérieur est à une hauteur inférieure à celle des bords extrêmes supérieurs des autres parois verticales de la cuve de traitement.

Avantageusement et selon l'invention, la cuve de traitement est adaptée pour présenter des parois verticales longitudinales espacées des faces principales verticales de l'objet d'une distance comprise entre 1 et 5 cm - notamment de l'ordre de 2 à 3 cm -.

Avantageusement et selon l'invention, la machine comprend des moyens d'émission d'ultrasons associés à l'une au moins des parois verticales longitudinales de la cuve de traitement de façon à émettre des ultrasons dans la cuve de traitement selon une direction au moins sensiblement perpendiculaire à un plan principal d'un objet en place dans la cuve de traitement.

Avantageusement et selon l'invention, les premiers et/ou deuxièmes moyens de circulation comportent des moyens de réchauffage thermostatés de la composition de nettoyage disposés à l'aval des moyens de filtrage des résidus, et à l'amont de moyens de réintroduction de la composition de nettoyage en partie supérieure de la cuve de traitement.

Avantageusement et selon l'invention, les premiers moyens de circulation comportent un filtre, dit premier filtre, et une pompe, dite première pompe, les deuxièmes moyens de circulation présentent un filtre, dit deuxième filtre, et une pompe, dite deuxième pompe. Les premier et deuxième filtres sont semblables, et les première et deuxième pompes sont semblables.

Il est à noter que les premiers moyens de circulation peuvent comprendre un seul orifice de sortie de composition de nettoyage en fond de la cuve de traitement, et un seul filtre apte à filtrer les résidus de densité moyenne et à retenir les résidus de forte densité, tout en les séparant, notamment par décantation. Par exemple ce filtre peut être formé d'un réservoir renfermant une cartouche de filtrage cylindrique traversée radialement par le liquide à filtrer. Cette variante est applicable avantageusement lorsqu'on traite successivement ou alternativement, indifféremment, des pièces, telles que des pochoirs, souillées de crèmes à braser puis des pièces souillées de colle. En effet, dans ce cas, le même filtre retient en fond de réservoir les résidus de forte densité (particules) qu'il reçoit lorsque la pièce traitée est souillée de crème à braser (ces résidus tombant en fond de réservoir sous l'effet de la gravité), puis retient dans sa cartouche les résidus de densité moyenne qu'il reçoit lorsque la pièce traitée est souillée de colle (les résidus étant en suspension dans le liquide). Il est à noter à ce titre que comme indiqué ci-dessus, le faible volume de composition de nettoyage permet de traiter successivement ou alternativement des pièces souillées de résidus différents, avec un faible temps d'attente entre chaque pièce.

En variante, on peut prévoir deux orifices de sortie distincts dont l'un en fond de cuve de traitement alimente un filtre apte à filtrer les résidus de forte densité, tandis qu'un autre, situé à un niveau supérieur (au-dessus du fond de la cuve de traitement mais néanmoins en partie inférieure de la cuve de traitement), alimente un autre filtre apte à filtrer les résidus de densité moyenne. Dans une autre variante, on peut prévoir avantageusement un orifice de sortie à mi-hauteur sur l'une des parois verticales longitudinales de la cuve de traitement de façon à créer un courant de composition liquide au moins sensiblement perpendiculairement aux faces verticales de l'objet, par exemple pour faciliter le passage de la composition de nettoyage dans les lumières ou perforations traversantes de l'objet et l'entraînement des résidus qui y sont incrustés.

Dans tous les cas, on sépare les résidus de faible densité dans un filtre spécifique distinct des deuxièmes moyens de circulation.

Avantageusement et selon l'invention, la cuve de traitement est de forme parallélépipédique, de largeur comprise entre 3 cm et 10 cm ― notamment de l'ordre de 5 cm ou 6 cm -, et présente un volume compris entre 10 ℓ à 100 ℓ - notamment de l'ordre de 50 ℓ -. La hauteur de la cuve de traitement est au moins égale à celle des objets à nettoyer.

En outre, avantageusement et selon l'invention, la machine comprend un cadre de suspension d'un objet en forme de plaque souple dans la cuve de traitement, ce cadre de suspension étant adapté pour recevoir et maintenir les bords périphériques de l'objet.

L'invention concerne aussi un procédé et une machine caractérisés en combinaison par tout ou partie des caractéristiques mentionnées ci-dessus ou ci-après.

D'autres buts, caractéristiques et avantages de l'invention apparaîtront à la lecture de la description suivante d'un de ses modes de réalisation donné à titre d'exemple non limitatif, et qui se réfère aux figures annexées dans lesquelles :
- la figure 1 est un schéma illustrant le principe général d'un procédé et d'une machine selon l'invention,
- les figures 2 et 3 sont des vues schématiques de dessus et, respectivement, de face d'une machine selon l'invention dont le carter extérieur n'est pas représenté, de façon à permettre la visualisation de ses principaux éléments constitutifs,
- la figure 4 est une vue schématique en perspective d'un cadre de suspension d'un objet en forme de plaque souple devant être placé dans la cuve de traitement d'une machine selon l'invention.

La machine selon l'invention comprend une cuve de traitement 1 adaptée pour pouvoir contenir une composition de nettoyage liquide et au moins un objet à nettoyer 2 en forme générale de plaque tel qu'un pochoir de sérigraphie immergé dans cette composition de nettoyage. Cette cuve de traitement 1 est formée de parois métalliques en acier inoxydable et est globalement parallélépipédique. Elle comprend une paroi verticale longitudinale externe 3, un fond 4 inférieur horizontal, une paroi verticale longitudinale 5, dite paroi de débordement 5, dont le bord extrême supérieur 6 est à une hauteur inférieure à celle du bord extrême supérieur 7 de la paroi verticale longitudinale externe 3, de sorte que la composition de nettoyage liquide contenu dans la cuve de traitement 1 déborde au-dessus de ce bord extrême supérieur 6 pour s'écouler dans une cuve de débordement 8 adjacente à la cuve de traitement 1, la paroi de débordement 5 étant une paroi verticale longitudinale commune à la cuve de traitement 1 et à la cuve de débordement 8. La paroi de débordement 5 est parallèle et en face de la paroi verticale longitudinale externe 3.

Dans l'exemple représenté figure 1, la cuve de débordement 8 est moins haute que la cuve de traitement 1. La cuve de débordement 8 est délimitée par une paroi verticale longitudinale externe 9 qui, de préférence, présente un bord extrême supérieur 10 à un niveau au moins sensiblement identique à celui du bord extrême supérieur 7 de la paroi verticale longitudinale externe 3 de la cuve de traitement 1. Les deux cuves 1, 8 sont refermées sur le côté par des parois verticales latérales 11, 12. Les deux cuves 1, 8 sont ouvertes vers le haut. Le fond 13 de la cuve de débordement 8 est à une hauteur supérieure à celui 4 de la cuve de traitement 1. La paroi verticale longitudinale externe 9 de la cuve de débordement 8 est dotée d'un capteur 14 de niveau qui permet d'interrompre le fonctionnement de la machine si le niveau de composition liquide dans la cuve de débordement 8 devient inférieur à la valeur prédéterminée par ce capteur 14.

La paroi verticale longitudinale externe 3 de la cuve de traitement 1 est dotée de transducteurs 15, émetteurs d'ultrasons, régulièrement répartis sur la surface de cette paroi 3. Les émetteurs 15 ultrasons sont alimentés par un générateur 16 commandé par une électronique 17 de commande de fonctionnement de la machine selon l'invention. Cette électronique 17 de commande incorpore en particulier une minuterie pour le fonctionnement des transducteurs émetteurs d'ultrasons 15.

Comme on le voit figure 1, l'objet 2 à nettoyer est positionné en partie au moins sensiblement médiane de la cuve de traitement 1, à mi-distance de la paroi verticale longitudinale externe 3 et de la paroi de débordement 5, de sorte qu'un flux de composition de nettoyage s'écoule verticalement de haut en bas le long de chacune des faces verticales 18, 19 de l'objet 2. L'objet 2 est placé dans la cuve de traitement 1 de façon à ne pas venir au contact du fond 4. Pour ce faire, il est suspendu dans la cuve de traitement 1 par tout dispositif de suspension approprié, par exemple un ou plusieurs crochets de suspension venant coopérer avec les bords extrêmes supérieurs 6, 7 des parois verticales longitudinales 3, 5 et/ou des parois verticales latérales 11, 12.

Les bords extrêmes supérieurs 20, 21 des parois verticales latérales 11, 12 sont de préférence au même niveau que les bords extrêmes supérieurs 7, 10 des parois verticales longitudinales externes 3, 9 des cuves 1, 8.

La cuve de traitement 1 peut être dotée de traverses reliant les bords extrêmes supérieurs 6, 7 de ses parois verticales longitudinales 3, 5 pour faciliter la suspension des objets 2 à nettoyer.

La figure 4 représente un accessoire permettant de suspendre dans la cuve de traitement 1 un objet en forme de plaque métallique mince souple, tel qu'un pochoir de sérigraphie pour cadre autotendeur. Cet accessoire est formé d'un cadre 22 comprenant deux montants verticaux en forme de glissière 23 adaptés pour recevoir les bords périphériques verticaux 24 de l'objet 2. Les deux montants 23 sont reliés en partie supérieure par une traverse supérieure 25 soudée à ces montants 23, et dont les extrémités s'étendent en saillie latéralement par rapport au montant 23 pour former des pattes 26 de suspension aptes à reposer sur des traverses de la cuve de traitement 1 ou sur les bords extrêmes supérieurs 20, 21 de ses parois verticales latérales 11, 12. Deux traverses 25 parallèles, l'une de chaque côté, peuvent être prévues en variante non représentée.

En partie inférieure, une traverse 27 relie également les extrémités inférieures des montants 23. Les extrémités inférieures de ces montants 23 peuvent être refermées et soudées de façon à empêcher le glissement de l'objet 2 au-delà de ces extrémités. Deux traverses 27 peuvent être prévues, en variante non représentée, une de chaque côté. Il est également possible de souder les extrémités de la traverse 27 à l'intérieur de l'extrémité inférieure de chaque montant 23 en forme de glissière pour en fermer l'extrémité inférieure.

La composition de nettoyage est extraite en partie inférieure des cuves de traitement 1 et de débordement 8, filtrée, et réalimentée en partie supérieure de la cuve de traitement 1.

Ainsi, la cuve de traitement 1 comprend un orifice de sortie 28 de la composition de nettoyage ménagée au niveau du fond 4 de la cuve de traitement 1, ou même à travers ce fond 4, et par lequel on extrait la composition de nettoyage. Cet orifice 28 est relié par l'intermédiaire d'une vanne 29 à un conduit sur lequel est interposé un filtre 31, puis une pompe 32 qui alimente la composition de nettoyage dans un réchauffeur 33. A la sortie du réchauffeur 33, le conduit 30 alimente une rampe 34 d'aspersion disposée au-dessus du bord extrême supérieur 7 de la paroi verticale longitudinale externe 3 de la cuve de traitement 1.

Le filtre 31 est adapté pour retenir aussi bien les résidus de densité moyenne et les résidus de forte densité, extraits en fond de cuve de traitement 1 avec la composition de nettoyage. Ce filtre 31 est par exemple formé d'un réservoir cylindrique de décantation contenant une cartouche filtrante cylindrique creuse traversée radialement par la composition à filtrer, de façon connue en soi.

La pompe 32 est une électropompe qui est choisie pour fournir un débit nominal tel que le débit Q1 de composition de nettoyage extrait de la cuve de traitement 1 correspond à un temps de séjour dans la cuve de traitement 1 compris entre 30 secondes et 5 min ― notamment de l'ordre de 2 à 4 min -, et ce compte tenu des pertes de charge du circuit. Par exemple, pour une cuve de traitement 1 de l'ordre de 40 ℓ, une pompe 32 de débit nominal de l'ordre de 20 ℓ/min permet un temps de séjour de l'ordre de 2 à 4 min de la composition de nettoyage dans la cuve de traitement 1.

Le réchauffeur 33 peut être formé d'un cylindre creux cloisonné de façon à former des chicanes et entouré d'une résistance électrique, le tout étant capitonné. L'électronique de commande 17 est adaptée pour commander le fonctionnement de l'électropompe 32 et du réchauffeur 33.

On réalise ainsi des premiers moyens 28, 29, 30, 31, 32, 33, 34 de circulation de la composition de nettoyage au sein de la cuve de traitement 1.

De façon similaire, un orifice de sortie 35 est prévu en fond de la cuve de débordement 8. Cet orifice de sortie 35 est relié à un conduit 36 par l'intermédiaire d'une vanne 37. Sur ce conduit 36, sont interposés également un filtre 38, et une électropompe 39 qui alimente la composition de nettoyage dans le réchauffeur 33, puis dans une deuxième rampe 40 d'aspersion disposée au-dessus du bord extrême vertical 6 de la paroi de débordement 5. L'ensemble 35, 36, 37, 38, 39, 33, 40 forme des deuxièmes moyens de circulation de la composition de nettoyage permettant d'extraire en continu un débit Q2 de composition de nettoyage de la cuve de débordement 8 et de le réintroduire en continu dans la cuve de traitement 1 après passage dans le filtre 38, qui est adapté pour retenir les résidus de faible densité.

Les deux rampes d'aspersion 34, 40 sont parallèles l'une à l'autre et sont dotées de buses (figure 2) régulièrement réparties sur toute leur longueur et orientées vers le bas et inclinées environ 45° par rapport à l'horizontale (figure 1) vers l'intérieur de la cuve de traitement 1. Chaque buse d'une rampe 34, 40 forme de préférence un jet divergent évasé s'étendant au moins sensiblement dans un plan incliné vers le bas par exemple à environ 45°, vers l'intérieur de la cuve de traitement 1, et vers les jets issus des buses de l'autre rampe 40, 34. De la sorte, les différents jets issus des différentes buses d'une même rampe 34 ou 40 s'intersectent avant de contacter la surface libre supérieure 41 du bain de composition de nettoyage contenu dans la cuve de traitement 1. De même, les jets issus des deux rampes 34, 40 s'intersectent à un niveau situé au-dessus de la surface libre supérieure 41. Il en résulte que la composition de nettoyage est diffusée sur toute la surface libre supérieure 41 du bain de composition nettoyante, de façon homogène. En outre, lorsque l'on extrait verticalement vers le haut l'objet 2 de la cuve de traitement 1 après son nettoyage, les jets de composition de nettoyage issus des deux rampes 34, 40 forment un rideau traversé par l'objet 2 qui est ainsi automatiquement rincé sur ses deux faces lors de son extraction de la cuve de traitement 1. Les rampes d'aspersion 34, 40 n'aspergent pas directement l'objet 2 à nettoyer, mais uniquement la surface libre 41 du bain de composition de nettoyage dans lequel l'objet 2 est immergé.

Avantageusement, les deux pompes 32, 39 sont semblables, de sorte que les débits Q1 extrait de la cuve de traitement 1 et Q2 extrait de la cuve de débordement 8 sont semblables.

Au démarrage de la machine selon l'invention, on remplit la cuve de traitement 1 de composition de nettoyage jusqu'à la faire déborder, par la paroi de débordement 5, dans la cuve de débordement 8 dans laquelle on introduit également une quantité suffisante de composition de nettoyage de façon que le niveau de composition de nettoyage dans cette cuve de débordement 8 soit situé au-dessus du capteur 14 et on ouvre les vannes 29, 37. On met alors en marche la machine en déclenchant l'électronique de commande 17 grâce à un bouton de commande externe prévu à cet effet. L'électronique de commande 17 commande le fonctionnement du réchauffeur 33, du générateur d'ultrasons 16, et des pompes 32, 39.

En variante non représentée, on peut prévoir également au moins un troisième circuit de circulation prélevant la composition de nettoyage soit à mi-hauteur, soit légèrement au-dessus du fond 4 de la cuve de traitement 1, mais à un niveau correspondant au moins sensiblement à la partie inférieure de l'objet 2 placé dans la cuve de traitement 1. De la sorte, on peut extraire, séparer et filtrer séparément les résidus de densité moyenne. On prévoit alors un filtre spécifique qui peut être alimenté avec la même électropompe 32, ou par une troisième pompe aboutissant au réchauffeur 33 et à la rampe 34.

Comme on le voit figures 2 et 3, la machine selon l'invention peut être réalisée sous forme particulièrement compacte et peu coûteuse.

En outre, il est possible de juxtaposer les uns à côté des autres plusieurs objets 2 à nettoyer dans la même cuve de traitement 1, dont la largeur sera alors adaptée à cet effet. On peut ainsi nettoyer plusieurs objets simultanément en parallèle dans la même machine. Plusieurs rampes ou paires de rampes 34, 40 peuvent être alors prévues.

De surcroît, la machine peut être dotée d'un réceptacle pour les objets 2 nettoyés en vue de leur séchage. Ce réceptacle peut être alimenté en air à l'aide d'un ventilateur approprié. Il est à noter que la composition de nettoyage restant sur l'objet 2, en s'évaporant, ne laisse aucune trace, puisqu'il s'agit d'une composition de nettoyage azéotrope non chargée en résidus.

L'électronique de commande 17 peut incorporer une minuterie et/ou un thermostat de fonctionnement du réchauffeur 33.

### EXEMPLE :

On a réalisé une machine selon l'invention conforme au mode de réalisation représenté sur les figures présentant une largeur de 60 mm entre les parois verticales 3,5 longitudinales de la cuve de traitement 1, une hauteur et une longueur de l'ordre de 85 cm. Cette cuve de traitement 1 permet de recevoir un pochoir de sérigraphie sous forme de plaque carrée de 29 pouces (73,66 cm) de côté. La machine a été utilisée avec du VIGON ® SC 200. La température de fonctionnement était de 25°. Avec une telle machine, il est possible de traiter successivement trois pochoirs de sérigraphie pour cadres autotendeurs en une heure environ. Les pochoirs ainsi nettoyés sont parfaitement propres et en parfait état, et secs. On traite successivement ou alternativement des pochoirs souillés de crème à braser et/ou des pochoirs souillés de colle, avec un temps d'attente inférieur à 1 min entre deux pièces.

## Revendications

1. Procédé de nettoyage d'objets en forme générale de plaques, tels que des pochoirs de sérigraphie, susceptibles d'être souillés de résidus de densité moyenne tels que particules de colle, et/ou de résidus solides de densité élevée tels que des particules métalliques, et/ou de résidus de faible densité tels que des flux de brassage ou graisses, dans lequel on immerge au moins un objet (2) à nettoyer dans une cuve, dite cuve de traitement (1), remplie d'une composition de nettoyage liquide, l'une au moins (5) des parois verticales de la cuve de traitement (1), dite paroi de débordement (5), étant adaptée pour former un réservoir de débordement dans une deuxième cuve adjacente, dite cuve de débordement (8), la paroi de débordement (5) étant commune aux cuves de traitement (1) et de débordement (8), on extrait en continu au moins un débit (Q1) de composition de nettoyage de la cuve de traitement (1), que l'on réintroduit en continu dans la cuve de traitement (1) après passage dans des moyens (31) de filtrage des résidus, et on extrait en continu un débit (Q2) de composition de nettoyage de la cuve de débordement (8) que l'on réintroduit en continu dans la cuve de traitement (1) après passage dans des moyens (38) de filtrage des résidus, **caractérisé en ce que** :
- on utilise une composition de nettoyage formée d'une solution liquide azéotrope de densité au moins sensiblement égale à la densité des résidus de densité moyenne, adaptée pour désolidariser les résidus de l'objet (2) sans les solubiliser,
- on place au moins un objet (2) verticalement dans une cuve de traitement (1) adaptée pour présenter des parois au moins sensiblement verticales, dites parois verticales longitudinales (3, 5), espacées d'une distance inférieure à 10 cm de faces principales, disposées au moins sensiblement verticalement, dites faces verticales (18, 19), d'un objet (2) à nettoyer,
- on extrait en continu la composition de nettoyage en partie inférieure de la cuve de traitement (1) et on extrait en continu la composition de nettoyage de la cuve de débordement (8), et on réalimente en continu en partie supérieure de la cuve de traitement (1), après passage dans les moyens (31, 38) de filtrage, l'ensemble de la composition de nettoyage extraite des deux cuves (1, 8), l'objet (2) étant immergé dans la composition de nettoyage qui circule continuellement dans la cuve de traitement (1), le long de l'objet (2) et de haut en bas avec un débit (Q1) adapté pour :
. permettre à la composition de nettoyage de produire ses effets sur les résidus en les désolidarisant de l'objet (2),
. permettre l'entraînement par la composition de nettoyage des résidus de densité moyenne et des résidus de forte densité,
. permettre la flottation des résidus de faible densité et leur séparation par débordement dans la cuve de débordement (8), de sorte qu'en une seule étape continue, on dissocie les résidus de l'objet (2), on sépare au moins les résidus de faible densité, et on extrait les résidus de la composition de nettoyage qui ne se charge pas en résidus.

2. Procédé selon la revendication 1, **caractérisé en ce qu'**on utilise une composition de nettoyage formée d'une solution aqueuse ayant pour effet de désolidariser les résidus de l'objet (2) sans les solubiliser.

3. Procédé selon l'une des revendications 1 et 2, **caractérisé en ce qu'**on utilise une composition de nettoyage dont la densité est de l'ordre de 1.

4. Procédé selon l'une des revendications 1 à 3, **caractérisé en ce qu'**on utilise une composition de nettoyage formée d'une solution aqueuse d'au moins un composant formant une microphase - notamment au moins un alcoxy alcool - à une température inférieure à 50° C, et **en ce que** l'on maintient la composition de nettoyage à une température de traitement adaptée pour permettre la formation de la microphase.

5. Procédé selon les revendications 1 à 4, **caractérisé en ce qu'**on utilise à titre de composition de nettoyage du VIGON ® SC 200.

6. Procédé selon l'une des revendications 1 à 5, **caractérisé en ce qu'**on réalimente la composition de nettoyage par projection sur la surface libre (41) de la composition de nettoyage contenue dans la cuve de traitement (1), à partir d'au moins une rampe d'aspersion (34, 40), disposée à une hauteur supérieure à celle de la paroi de débordement (5).

7. Procédé selon la revendication 6, **caractérisé en ce qu'**on diffuse la composition de nettoyage sur toute ladite surface libre (41).

8. Procédé selon l'une des revendications 6 et 7, **caractérisé en ce qu'**on utilise deux rampes d'aspersion (34, 40) parallèles l'une à l'autre, les jets formés par une rampe (34) intersectant ceux de l'autre rampe (40) immédiatement au-dessus ou au niveau de ladite surface libre (41) de façon à former un rideau de composition de nettoyage ayant pour effet de rincer un objet (2) en cours d'extraction de la cuve de traitement (1).

9. Procédé selon l'une des revendications 1 à 8, **caractérisé en ce qu'**on adapte le débit (Q1) de composition de nettoyage extrait de la cuve de traitement (1) de façon que le temps de séjour dans la cuve de traitement (1) soit compris entre 30 s et 5 min - notamment de l'ordre de 2 à 4 min.

10. Procédé selon l'une des revendications 1 à 9, **caractérisé en ce qu'**on utilise une cuve de traitement (1) adaptée pour présenter des parois verticales longitudinales (3, 5) espacées des faces verticales (18, 19) de l'objet (2) d'une distance comprise entre 1 à 5 cm - notamment de l'ordre de 2 à 3 cm -.

11. Procédé selon l'une des revendications 1 à 10, **caractérisé en ce qu'**on émet des ultrasons dans la cuve de traitement (1) selon une direction au moins sensiblement perpendiculaire au plan principal d'un objet (2) en place dans la cuve de traitement (1).

12. Machine de nettoyage d'objets en forme générale de plaques, tels que des pochoirs de sérigraphie, susceptibles d'être souillés de résidus de densité moyenne tels que particules de colle, et/ou de résidus solides de densité élevée tels que des particules métalliques, et/ou de résidus de faible densité tels que des flux de brassage ou graisses, comprenant une cuve, dite cuve de traitement (1), adaptée pour pouvoir contenir une composition de nettoyage liquide, et au moins un objet (2) à nettoyer immergé dans cette composition de nettoyage, l'une au moins (5) des parois verticales de la cuve de traitement (1), dite paroi de débordement (5), étant adaptée pour former un réservoir de débordement dans une deuxième cuve adjacente, dite cuve de débordement (8), la paroi de débordement (5) étant commune aux cuves de traitement (1) et de débordement (8), des moyens, dits premiers moyens (28, 29, 30, 31, 32, 33, 34) de circulation, pour extraire en continu au moins un débit (Q1) de composition de nettoyage de la cuve de traitement (1) et le réintroduire en continu dans la cuve de traitement (1) après passage dans des moyens (31) de filtrage des résidus, et des moyens, dits deuxièmes moyens (35, 36, 37, 38, 39, 33, 40) de circulation, pour extraire en continu un débit (Q2) de composition de nettoyage de la cuve de débordement (8), et le réintroduire en continu dans la cuve de traitement (1) après passage dans des moyens (38) de filtrage des résidus,
**caractérisée en ce que** :
- la cuve de traitement (1) est adaptée pour recevoir au moins un objet (2) à nettoyer en position verticale, et pour présenter des parois au moins sensiblement verticales, dites parois verticales longitudinales (3, 5), espacées d'une distance inférieure à 10 cm de faces principales, disposées au moins sensiblement verticalement, dites faces verticales (18, 19), d'un objet (2) à nettoyer,
- les premiers moyens (28, 29, 30, 31, 32, 33, 34) de circulation sont adaptés pour extraire en continu la composition de nettoyage en partie inférieure de la cuve de traitement (1) et pour la réalimenter en continu en partie supérieure de la cuve de traitement (1),
- les deuxièmes moyens (35, 36, 37, 38, 39, 33, 40) de circulation sont adaptés pour réalimenter en partie supérieure de la cuve de traitement (1), la composition de nettoyage extraite de la cuve de débordement (8),
- les premiers moyens (28, 29, 30, 31, 32, 33, 34) de circulation sont adaptés pour entretenir au sein de la cuve de traitement (1) et le long de l'objet (2), un débit (Q1) de composition de nettoyage s'écoulant de haut en bas et adapté pour :
. permettre à la composition de nettoyage de produire ses effets sur les résidus en les désolidarisant de l'objet (2),
. permettre l'entraînement par la composition de nettoyage des résidus de densité moyenne et des résidus de forte densité,
. permettre la flottation des résidus de faible densité et leur séparation par débordement dans la cuve de débordement (8), de sorte que la composition de nettoyage étant formée d'une solution liquide azéotrope de densité au moins sensiblement égale à la densité des résidus de densité moyenne, et qui est adaptée pour désolidariser les résidus de l'objet (2) sans les solubiliser, en une seule étape continue, on dissocie les résidus de l'objet (2), on sépare au moins les résidus de faible densité, et on extrait les résidus de la composition de nettoyage qui ne se charge pas en résidus.

13. Machine selon la revendication 12, **caractérisée en ce qu'**elle comporte au moins une rampe d'aspersion (34, 40) de la composition de nettoyage sur la surface libre (41) de la composition de nettoyage contenue dans la cuve de traitement (1), cette rampe d'aspersion (34, 40) étant disposée à une hauteur supérieure à celle de la paroi de débordement (5).

14. Machine selon la revendication 13, **caractérisée en ce qu'**elle comprend deux rampes d'aspersion (34, 40) parallèles l'une à l'autre, les jets formés par une rampe (34) intersectant ceux de l'autre rampe (40) immédiatement au-dessus ou au niveau de ladite surface libre (41) de façon à former un rideau de composition de nettoyage ayant pour effet de rincer un objet (2) en cours d'extraction de la cuve de traitement.

15. Machine selon la revendication 14, **caractérisée en ce que** les rampes d'aspersion (34, 40) sont disposées au moins sensiblement au-dessus et à l'aplomb des bords extrêmes supérieurs (6, 7) de deux parois verticales longitudinales (3, 5) de la cuve de traitement (1) dont l'une au moins forme la paroi de débordement (5).

16. Machine selon l'une des revendications 14 ou 15, **caractérisée en ce qu'**une première rampe d'aspersion (34) appartient aux premiers moyens (28, 29, 30, 31, 32, 33, 34) de circulation et une deuxième rampe d'aspersion (40) appartient aux deuxièmes moyens (35, 36, 37, 38, 39, 33, 40) de circulation.

17. Machine selon l'une des revendications 12 à 16, **caractérisée en ce que** la paroi de débordement (5) est formée de l'une des parois verticales longitudinales (3, 5) de la cuve de traitement (1) dont le bord extrême supérieur (6) est à une hauteur inférieure à celle des bords extrêmes supérieurs (7, 20, 21) des autres parois verticales (3, 11, 12) de la cuve de traitement (1).

18. Machine selon l'une des revendications 12 à 17, **caractérisée en ce que** la cuve de traitement (1) est adaptée pour présenter des parois verticales longitudinales (3, 5) espacées des faces verticales (18, 19) de l'objet (2) d'une distance comprise entre 1 et 5 cm - notamment de l'ordre de 2 à 3 cm -.

19. Machine selon l'une des revendications 12 à 18, **caractérisée en ce qu'**elle comprend des moyens (15, 16) d'émission d'ultrasons associés à l'une (3) au moins des parois verticales longitudinales (3, 5) de la cuve de traitement (1) de façon à émettre des ultrasons dans la cuve de traitement (1) selon une direction au moins sensiblement perpendiculaire à un plan principal d'un objet (2) en place dans la cuve de traitement (1).

20. Machine selon l'une des revendications 12 à 19, **caractérisée en ce que** les premiers (28, 29, 30, 31, 32, 33, 34) et/ou deuxièmes (35, 36, 37, 38, 39, 33, 40) moyens de circulation comportent des moyens (33) de réchauffage thermostatés de la composition de nettoyage disposés à l'aval des moyens (31, 38) de filtrage des résidus et à l'amont de moyens (34, 40) de réintroduction de la composition de nettoyage en partie supérieure de la cuve de traitement (1).

21. Machine selon l'une des revendications 12 à 20, **caractérisée en ce que** les premiers moyens (28, 29, 30, 31, 32, 33, 34) de circulation comportent un premier filtre (31) et une première pompe (32), **en ce que** les deuxièmes moyens (35, 36, 37, 38, 39, 33, 40) de circulation présentent un deuxième filtre (38) et une deuxième pompe (39), **en ce que** les premier et deuxième filtres (31, 38) sont semblables, et **en ce que** les première et deuxième pompes (32, 39) sont semblables.

22. Machine selon l'une des revendications 12 à 21, **caractérisée en ce que** la cuve de traitement (1) est de forme parallélépipédique, de largeur comprise entre 3 cm et 10 cm - notamment de l'ordre de 5 cm ou 6 cm -, et présente un volume compris entre 10 ℓ à 100 ℓ - notamment de l'ordre de 50 ℓ -.

23. Machine selon l'une des revendications 12 à 22, **caractérisée en ce qu'**elle comprend un cadre (22) de suspension d'un objet (2) en forme de plaque souple dans la cuve de traitement, ce cadre (22) de suspension étant adapté pour recevoir et maintenir les bords périphériques (24) de l'objet (2).

## Patentansprüche

1. Verfahren zum Reinigen von Artikeln mit der allgemeinen Form von Platten, wie z.B. Siebdruckschablonen, anfällig für das Verschmieren mit Rückständen mit einer mittleren Dichte, wie Klebepartikeln, und/oder mit festen Rückständen mit einer hohen Dichte, wie Metallpartikeln, und/oder mit Rückständen mit einer geringen Dichte, wie Lötungsflüssen oder Fetten, worin zumindest ein zu reinigender Artikel in eine mit einer Reinigungszusammensetzung gefüllten Wanne, sogenannte Verarbeitungswanne, eingetaucht wird, wobei zumindest eine (5) der vertikalen Wänden der Verarbeitungswanne (1), sogenannte Überlaufwand (5), an die Bildung eines Überlaufbehälters zum Überlauf in eine zweite anliegende Wanne, sogenannte Überlaufwanne (8), angepaßt ist, und wobei die Überlaufwand (5) mit der Verarbeitungswanne (1) und der Überlaufwanne (8) gemeinsam ist, worin aus der Verarbeitungswanne (1) zumindest ein Reinigungszusammensetzungsfluß (Q₁) kontinuierlich ausgezogen wird, welcher nach einem Durchfluß durch Filtermittel (31) zum Filtern der Rückstände in die Verarbeitungswanne (1) wieder kontinuierlich zugeführt wird, und worin aus der Überlaufwanne (8) ein Reinigungszusammensetzungsfluß (Q₂) kontinuierlich ausgezogen wird, welcher nach einem Durchfluß durch Filtermittel (38) zum Filtern der Rückstände in die Verarbeitungswanne (1) wieder kontinuierlich zugeführt wird,
**dadurch gekennzeichnet, daß** :
- eine Reinigungszusammensetzung verwendet ist, welche aus einer azeotropen flüssigen Lösung besteht, deren Dichte der Dichte der Rückstände mit einer mittleren Dichte zumindest wesentlich gleich ist, und an das Losmachen der Rückstände vom Artikel (2) angepaßt ist, ohne daß diese gelöst werden,
- zumindest ein Artikel (2) in einer Verarbeitungswanne (1) vertikal gesetzt wird, wobei die genannte Verarbeitungswanne zumindest wesentlich vertikale Wände, sogenannte vertikale Längswände. (3, 5), entsprechend aufweist, die mit einem Abstand, kleiner als 10 cm, von zumindest wesentlich vertikal angeordneten Hauptflächen, sogenannten vertikalen Flächen (18, 19), eines zu reinigenden Artikels (2), angeordnet sind,
- die Reinigungszusammensetzung aus dem unteren Abschnitt der Verarbeitungswanne (1) kontinuierlich ausgezogen, und aus der Überlaufwanne (8) kontinuierlich ausgezogen, und nach einem Durchfluß durch Filtermittel (31, 38) in den oberen Abschnitt der Verarbeitungswanne (1) die gesamte aus den beiden Wannen (1, 8) ausgezogenen Reinigungszusammensetzung wieder kontinuierlich zugeführt wird, wobei der Artikel (2) in die Reinigungszusammensetzung eingetaucht wird, die kontinuierlich durch die Verarbeitungswanne (1) entlang des Artikels (2) hinuntergehend mit einem solchen Fluß (Q₁) umläuft, daß :
. die Reinigungszusammensetzung eine Wirkung auf den Rückständen haben kann, so daß diese vom Artikel (2) losgemacht werden,
. die Rückstände mit einer mittleren Dichte und die Rückstände mit einer hohen Dichte von der Reinigungszusammensetzung wegtransportiert werden können,
. die Flotation der Rückstände mit einer geringen Dichte und deren Trennung durch Überlauf in die Überlaufwanne (8) erlaubt werden,
so daß, in einem einzigen Schritt, die Rückstände vom Artikel (2) getrennt werden, zumindest die Rückstände mit einer geringen Dichte getrennt werden, und die Rückstände aus der Reinigungszusammensetzung ausgezogen werden, welche sich nicht mit Rückständen belastet.

2. Verfahren nach Anspruch 1, **dadurch gekennzeichnet, daß** eine Reinigungszusammensetzung aus einer wässerigen Lösung verwendet ist, deren Wirkung das Losmachen der Rückstände vom Artikel (2) ist, ohne daß diese gelöst werden.

3. Verfahren nach einem der Ansprüchen 1 und 2, **dadurch gekennzeichnet, daß** eine Reinigungszusammensetzung mit einer Dichte in der Größe von 1 verwendet ist.

4. Verfahren nach einem der Ansprüche 1 bis 3, **dadurch gekennzeichnet, daß** eine Reinigungszusammensetzung aus einer wässerigen Lösung von zumindest einer microphasigen Komponente - besonders zumindest einem Alkoxyalkohol - bei einer Temperatur unter 50°C verwendet ist, und daß die Reinigungszusammensetzung an einer für die Bildung der Microphase geeigneten Verarbeitungstemperatur erhalten wird.

5. Verfahren nach den Ansprüchen 1 bis 4, **dadurch gekennzeichnet, daß** als Reinigungszusammensetzung VIGON®SC 200 verwendet ist.

6. Verfahren nach einer der Ansprüche 1 bis 5, **dadurch gekennzeichnet ist, daß** die Reinigungszusammensetzung durch Spritzen an die freie Oberfläche (41) der in der Verarbeitungswanne (1) enthaltenen Reinigungszusammensetzung von zumindest einer Sprührampe (34, 40) wieder zugeführt wird, die in einer größer Höhe als diese der Überlauf wand (5) angeordnet ist.

7. Verfahren nach Anspruch 6, **dadurch gekennzeichnet, daß** die Reinigungszusammensetzung an die gesamte freie Oberfläche (41) verbreitet.

8. Verfahren nach einem der Ansprüche 6 und 7, **dadurch gekennzeichnet, daß** zwei parallelen Sprührampen (34, 40)verwendet sind, wobei die von einer Rampe (34) gebildete Strahlen die Strahlen der anderen Rampe (40) kurz oberhalb oder in der Höhe der genannten freien Oberfläche (41) schneiden, so daß eine Reinigungszusammensetzungsschürze gebildet ist, deren Folge die Spülung eines Artikels (2) bei dessen Ausziehen aus der Verarbeitungswanne (1) ist.

9. Verfahren nach einer der Ansprüche 1 bis 8, **dadurch gekennzeichnet daß**, der Reinigungszusammensetzungsfluß (Q₁) aus der Verarbeitungswanne (1) so angepaßt ist, daß der Verweilzeit in der verarbeitungswanne (1) zwischen 30 s und 5 min., insbesondere in der Größe von 2-4 min. ist.

10. Verfahren nach einer der Ansprüche 1 bis 9, **dadurch gekennzeichnet, daß** eine. Verarbeitungswanne (1) verwendet ist, welche vertikale Längswände (3, 5) entsprechend aufweist, die mit einem Abstand zwischen 1 und 5 cm, insbesondere in der Größe von 2-3 cm, von der vertikalen Flächen (18, 19) des Artikels (2) angeordnet sind,

11. Verfahren nach einem der Ansprüche 1 bis 10, **dadurch gekennzeichnet, daß** Ultraschalle in der Verarbeitungswanne (1) in einer Richtung zumindest senkrecht zur Hauptebene eines in der Verarbeitungswanne (1) gesetzten Artikels (2) erzeugen werden.

12. Maschine zur Reinigung von Artikeln mit der allgemeinen Form von Platten, wie z.B. Siebdruckschablonen, anfällig für das Verschmieren mit Rückständen mit einer mittleren Dichte, wie Klebepartikeln, und/oder mit festen Rückständen mit einer hohen Dichte, wie Metallpartikeln, und/oder mit Rückständen mit einer geringen Dichte, wie Lötungsflüssen oder Fetten, worin eine Wanne, sogenannte Verarbeitungswanne (1), zum Enthalten einer wässerigen Reinigungszusammensetzung und zumindest eines zu reinigenden Artikels (2), eingetaucht in dieser Reinigungszusammensetzung, angeordnet ist, wobei zumindest eine (5) der vertikalen Wände der Verarbeitungswanne (1), sogenannte Überlaufwand (5), an die Bildung einer Überlaufbehälter für den Überlauf in eine zweite anliegende Wanne, sogenannte Überlaufwanne (8), angepaßt ist, und die Überlaufwand (5) gemeinsam mit der Verarbeitungswanne (1) und der Überlaufwanne (8) ist, worin Mittel, sogenannte erste Umlaufmittel (28, 29, 30, 31, 32, 33, 34), zum kontinuierlichen Ausziehen zumindest eines Reinigungszusammensetzungsflusses (Q₁) aus der Verarbeitungswanne (1) und zum kontinuierlichen Zuführen wieder in die Verarbeitungswanne (1) nach einem Durchfluß. durch Filtermittel (31) zum Filtern der Rückstände angeordnet sind, und worin Mittel, sogenannte zweite Umlaufmittel (35, 36, 37, 38, 39, 33, 40), zum kontinuierlichen Ausziehen eines Reinigungszusammensetzungsflusses (Q₂) aus der Überlaufswanne (8) und zum kontinuierlichen Zuführen wieder in die Verarbeitungswanne (1) nach einem Durchfluß durch Filtermittel (38) zum Filtern der Rückstände angeordnet sind,
**dadurch gekennzeichnet, daß**
- die Verarbeitungswanne (1) zumindest einen zu reinigenden Artikel (2) in der vertikalen Stellung aufnehmen kann, und zumindest wesentlich vertikale Wände, sogenannte vertikale Längswände (3, 5), entsprechend aufweist, die mit einem Abstand, kleiner als 10 cm, von zumindest, wesentlich vertikal angeordneten Hauptflächen, sogenannten vertikalen Flächen (18, 19), eines zu reinigenden Artikels (2), angeordnet sind,
- die ersten Umlaufmittel (28, 29, 30, 31, 32, 33, 34) zum kontinuierlichen Ausziehen der Reinigungszusammensetzung aus dem unteren Abschnitt der Verarbeitungswanne (1) und zum kontinuierlichen Zuführen wieder in den oberen Abschnitt der Verarbeitungswanne (1) vorgesehen sind,
- die zweite Umlaufmittel (35, 36, 37, 38, 39, 33, 40) zum Zuführen der aus der Überlaufwanne (8) ausgezogenen Reinigungszusammensetzung wieder in den oberen Abschnitt der Verarbeitungswanne (1) vorgesehen sind,
- die ersten Umlaufmittel (28, 29, 30, 31, 32, 33, 34) zum Erhalten in der Verarbeitungswanne (1) und entlang des Artikels (2) einen Reinigungszusammensetzungsfluß (Q₁) vorgesehen sind, der hinuntergehend mit einem solchen Durchfluß abfließt, daß :
. die Reinigungszusämmensetzung eine Wirkung auf den Rückständen haben kann, so daß diese vom Artikel (2) losgemacht werden,
. die Rückstände mit einer mittleren Dichte und die Rückstände mit einer hohen Dichte von der Reinigungszusammensetzung wegtransportiert werden können,
. die Flotation der Rückstände mit einer geringen Dichte und deren Trennung durch das Überlauf in die Überlaufwanne (8) erlaubt werden,
so daß, in einer einzigen Schritt, die Rückstände vom Artikel (2) losgemacht, zumindest die Rückstände mit einer geringen Dichte getrennt, und die Rückstände aus der Reinigungszusammensetzung, die sich nicht mit Rückständen belastet, ausgezogen werden, dadurch daß die Reinigungszusammensetzung aus einer azeotropen wässerigen Lösung besteht, deren Dichte der Dichte der Rückstände mit einer mittleren Dichte zumindest wesentlich gleich ist, und daß sie an das Losmachen der Rückstände vom Artikel (2) angepaßt ist, ohne daß diese gelöst werden.

13. Maschine nach Anspruch 12, **dadurch gekennzeichnet, daß** sie zumindest eine Sprührampe (34, 40) zum Sprühen der Reinigungszusammensetzung an die freie Oberfläche (41) der in der Verarbeitungswanne (1) enthaltenen Reinigungszusammensetzung aufweist, wobei diese Sprührampe (34, 40) in einer größer Höhe als diese der Überlaufwand (5) angeordnet ist.

14. Maschine nach Anspruch 13, **dadurch gekennzeichnet, daß** sie zwei parallelen Sprührampen (34, 40) aufweist, wobei die von einer Rampe (34) gebildeten Strahlen die Strahlen der anderen Rampe (40) kurz oberhalb oder in der Höhe der genannten freien Oberfläche (41) schneiden, so daß eine Reinigungszusammensetzungsschürze gebildet ist, deren Folge die Spülung eines Artikels (2) bei dessen Ausziehen aus der Verarbeitungswanne ist.

15. Maschine nach Anspruch 14, **dadurch gekennzeichnet, daß** die Sprührampen (34, 40) zumindest wesentlich oberhalb oder in der Höhe der extremen Oberränder (6, 7) von zwei vertikalen Längswänden (3, 5) der Verarbeitungswanne (1) angeordnet sind, wobei zumindest eine Längswand die Überlaufwand (5) bildet.

16. Maschine nach einem der Ansprüche 14 oder 15, **dadurch gekennzeichnet, daß** eine erste Sprührampe (34) den ersten Umlaufmitteln (28, 29, 30, 31, 32, 33, 34) und eine zweite Sprührampe (40) den zweiten Umlaufmitteln (35, 36, 37, 38, 39, 33, 40) gehört.

17. Maschine nach einem der Ansprüche 12 bis 16, **dadurch gekennzeichnet, daß** die Überlaufwand (5) von einer der vertikalen Längswände (3, 5) der Verarbeitungswanne (1) gebildet ist, deren extremer Oberrand (6) in einer kleiner Höhe als diese der extremen Oberränder (7, 20, 21) der anderen vertikalen Wände (3, 11, 12) der Verarbeitungswanne (1) sich befindet.

18. Maschine nach einer der Ansprüche 12 bis 17, **dadurch gekennzeichnet, daß** die Verarbeitungswanne (1) vertikale Längswände (3, 5) entsprechend aufweist, die mit einem Abstand zwischen 1 und 5 cm, insbesondere in der Größe von 2-3 cm, von der vertikalen Flächen (18, 19) des Artikels (2) angeordnet sind.

19. Maschine nach einem der Ansprüche 12 bis 18, **dadurch gekennzeichnet, daß** sie Mittel (15, 16) zum Erzeugen von Ultraschallen aufweist, die in Verbindung mit zumindest einer (3) der vertikalen Längswände (3, 5) der Verarbeitungswanne (1) sind, so daß sie in der Verarbeitungswanne (1) in einer Richtung, zumindest senkrecht zu einer Hauptebene eines in der Verarbeitungswanne (1) gesetzten Artikels (2), Ultraschalle erzeugen.

20. Maschine nach einem der Ansprüche 12 bis 19, **dadurch gekennzeichnet, daß** die ersten (28, 29, 30, 31, 32, 33, 34) und/oder die zweiten (35, 36, 37, 38, 39, 33, 40) Umläufmittel Mittel (33) zur thermostabilisierten Erhitzung der Reinigungszusammensetzung aufweisen, die unterhalb der Filtermittel (31, 38) zum Filtern der Rückstände und oberhalb der Mittel (34, 40) zum Zuführen der Reinigungszusammensetzung wieder in den oberen Abschnitt der Verarbeitungswanne (1) angeordnet sind.

21. Maschine nach einem der Ansprüche 12 bis 20, **dadurch gekennzeichnet, daß** die ersten Umlaufmittel (28, 29, 30, 31, 32, 33, 34) einen ersten Filter (31) und eine erste Pumpe (32) aufweisen, daß die zweiten Umlaufmittel (35, 36, 37, 38, 39, 33, 40) einen zweiten Filter (38) und eine zweite Pumpe (39) aufweisen, daß die erste und zweite Filter (31, 38) gleich sind, und daß die erste und zweite Pumpen (32, 39) gleich sind.

22. Maschine nach einem der Ansprüche 12 bis 21, **dadurch gekennzeichnet, daß** die Verarbeitungswanne (1) die Forme eines Quaders mit eine Breite zwischen 3 cm und 10 cm, insbesondere in der Größe von 5 cm oder 6 cm, und ein Volumen zwischen 10 l und 100 1, insbesondere in der Größe von 50 l, hat.

23. Maschine nach einem der Ansprüche 12 bis 22, **dadurch gekennzeichnet, daß** sie einen Tragrahmen (22) zum Tragen eines Artikels (2) in der Form einer flexiblen Platte in der Verarbeitungswanne aufweist, wobei dieser Tragrahmen (22) zum Aufnahmen und Erhalten der Umfangsränder (24) des Artikels (2) vorgesehen ist.

## Claims

1. A method of cleaning objects having the general form of plates, such as screen printing stencils susceptible of being soiled with residues of average density such as adhesive particles, and/or with solid residues of high density such as metal particles, and/or with residues of low density such as solder fluxes or fats, in which at least one object (2) to be cleaned is immersed in a vessel, so-called treating vessel (1), filled with a liquid cleansing composition, at least one (5) of vertical walls of the treating vessel (1), so-called overflow wall (5), being adapted to form an overflow container into a second adjacent vessel, so-called overflow vessel (8), the overflow wall (5) being common to the treating vessel (1) and the overflow vessel (8), at least one flow (Q1) of cleansing composition is continuously extracted from the treating vessel (1) and continuously reintroduced into the treating vessel (1) after a passage through filtering means (31) for filtering residues, and a flow (Q2) of cleansing composition is continuously extracted from the overflow vessel (8) and continuously reintroduced into the treating vessel (1) after a passage through filtering means (38) for filtering residues,
**characterized in that**:
- it is used a cleansing composition formed of a liquid azeotropic solution of a density at least equal to the density of residues of average density, adapted to loose residues from the object (2) without solubilizing them,
- at least one object (2) is placed vertically in a treating vessel (1) adapted to have at least substantially vertical walls, so-called vertical longitudinal walls (3, 5), spaced by a distance less than 10 cm, from main faces, so-called vertical faces (18, 19), disposed at least substantially vertically, of an object (2) to be cleaned,
- the cleansing composition is continuously extracted from the bottom part of the treating vessel (1) and is continuously extracted from the overflow vessel (8), and the whole cleansing composition extracted from both vessels (1, 8) is continuously reintroduced in the top part of the treating vessel (1), after a passage through said filtering means (31, 38), the object being immersed into the cleansing composition which continuously flows in the treating vessel (1) along the object downwards with a flow (Q1) adapted to:
. allow the cleansing composition to produce its effects on residues by loosing them from the object (2),
. allow the cleansing composition to carry along residues of average density and residues of high density,
. allow flotation of residues of low density and their overflow separation into the overflow vessel (8),
so that in one continuous step residues are loosed from the objet (2), at least residues of low density are separated, and residues of the cleansing composition which does not load with residues are extracted.

2. A method according to claim 1, **characterized in that** it is used a cleansing composition formed of an aqueous solution having the effect of loosing residues from the object (2) without solubilizing them.

3. A method according to one of claims 1 and 2, **characterized in that** it is used a cleansing composition having a density of the order of 1.

4. A method according to one of claims 1 to 3, **characterized in that** it is used a cleansing composition formed of an aqueous solution of at least one constituent forming a microphase, notably at least one alcoxyalcohol, at a temperature inferior to 50°C, and **characterized in that** the cleansing composition is maintained at a treatment temperature adapted to allow the formation of the microphase.

5. A method according to claims 1 to 4, **characterized in that** it is used as a cleansing composition VIGON® SC 200.

6. A method according to one of claims 1 to 5, **characterized in that** the cleansing composition is reintroduced by spraying onto the free surface (41) of the cleansing composition contained in the treating vessel (1) from at least one spraying ramp (34, 40), disposed at a height superior to that of the overflow wall (5).

7. A method according to claim 6, **characterized in that** the cleansing composition is diffused across the entire free surface (41).

8. A method according to one of claims 6 and 7, **characterized in that** it is used two spraying ramps (34, 40) parallel one to another, the jets formed by one ramp (34) intersecting those formed by the other ramp (40) immediately above or at the level of said free surface (41) so as to form a cleansing composition screen having the effect of rinsing an object (2) being extracted from the treating vessel (1).

9. A method according to one of claims 1 to 8, **characterized in that** the flow (Q1) of cleansing composition extracted from the treating vessel (1) is adapted so that the retention time in the treating vessel (1) is comprised between 30 seconds and 5 minutes, notably of the order of 2 to 4 minutes.

10. A method according to one of claims 1 to 9, **characterized in that** it is used a treating vessel (1) adapted to have vertical longitudinal walls (3, 5) spaced from vertical faces (18, 19) of the object (2) by a distance comprised between 1 to 5 cm, notably of the order of 2 to 3 cm.

11. A method according to one of claims 1 to 10, **characterized in that** ultrasonic waves are emitted in the treating vessel (1) in a direction at least substantially perpendicular to the main plane of an object (2) placed in the treating vessel (1).

12. A machine for cleaning objects having the general form of plates, such as screen printing stencils, susceptible of being soiled with residues of average density such as glue particles, and/or with solid residues of high density such as metal particles, and/or with residues of low density such as solder fluxes or fats, comprising a vessel, so-called treating vessel (1), adapted to be able to contain a liquid cleansing composition, and at least an object (2) to be cleaned immersed into this cleansing composition, at least one (5) of the vertical walls of the treating vessel (1), so-called overflow wall (5), being adapted to form an overflow container in a second adjacent vessel, so-called overflow vessel (8), the overflow wall (5) being common to the treating vessel (1) and the overflow vessel (8), means, so-called first circulation means (28, 29, 30, 31, 32, 33, 34), for extracting continuously at least one flow (Q1) of cleansing composition from the treating vessel (1) and for reintroducing it continuously into the treating vessel (1) after a passage through filtering means (31) for filtering residues, and means, so-called second circulation means (35, 36, 37, 38, 39, 33, 40), for extracting continuously a flow (Q2) of cleansing composition from the overflow vessel (8), and for reintroducing it into the treating vessel (1) after a passage through filtering means (38) for filtering residues,
**characterized in that**:
- the treating vessel (1) is adapted to receive at least one object (2) to be cleaned in vertical position, and to have at least substantially vertical walls, so-called vertical longitudinal walls (3, 5), spaced by a distance inferior to 10 cm from main faces, so-called vertical faces (18, 19), of an object (2) to be cleaned,
- first circulation means (28, 29, 30, 31, 32, 33, 34) are adapted to continuously extract the cleansing composition from the bottom part of the treating vessel (1) and to continuously reintroduce it in the top part of the treating vessel (1),
- second circulation means (35, 36, 37, 38, 39, 33, 40) are adapted to reintroduce in the top part of the treating vessel (1) the cleansing composition extracted from the overflow vessel (8),
- first circulation means (28, 29, 30, 31, 32, 33, 34) are adapted to maintain in the treating vessel (1) and along the object (2), a flow (Q1) of cleansing composition flowing downwards and adapted to:
. allow the cleansing composition to produce its effects on the residues by loosing them from the object (2),
. allow the cleansing composition to carry along residues of average density and residues of high density,
. allow flotation of residues of low density and their overflow separation into the overflow vessel (8),
so that as the cleansing composition is formed of a liquid azeotropic solution of a density at least substantially equal to the density of residues of average density, and is adapted to loose the residues from the object (2) without solubilizing them, in one continuous step, residues are loosed from the object (2), at least residues of low density are separated, and residues of the cleansing composition which does not load with residues are extracted.

13. A machine according to claim 12, **characterized in that** it comprises at least one spraying ramp (34, 40) for spraying the cleansing composition onto the free surface (41) of the cleansing composition contained in the treating vessel (1), this spraying ramp (34, 40) being disposed at a level superior to that of the overflow wall (5).

14. A machine according to claim 13, **characterized in that** it comprises two spraying ramps (34, 40) parallel one to another, the jets formed by one ramp (34) intersecting those formed by the other ramp (40) immediately above or at the level of said free surface (41) so as to form a cleansing composition screen having the effect of rinsing an object (2) being extracted from the treating vessel.

15. A machine according to claim 14, **characterized in that** the spraying ramps (34, 40) are disposed at least substantially above and perpendicularly to the extreme upper edges (6, 7) of two vertical longitudinal walls (3, 5) of the treating vessel (1), at least one of which forms the overflow wall (5).

16. A machine according to one of claims 14 or 15, **characterized in that** a first spraying ramp (34) belongs to first circulation means (28, 29, 30, 31, 32, 33, 34) and a second spraying ramp (40) belongs to second circulation means (35, 36, 37, 38, 39, 33, 40).

17. A machine according to one of claims 12 to 16, **characterized in that** the overflowing wall (5) is formed of one of the vertical longitudinal walls (3, 5) of the treating vessel (1) the extreme upper edge (6) of which is at a height inferior to that of the extreme upper edges (7, 20, 21) of the other vertical walls (3, 11, 12) of the treating vessel (1).

18. A machine according to one of claims 12 to 17, **characterized in that** the treating vessel (1) is adapted to have vertical longitudinal walls (3, 5) spaced from vertical main faces (18, 19) of the object (2) by a distance comprised between 1 and 5 cm, notably of the order of 2 to 3 cm.

19. A machine according to one of claims 12 to 18, **characterized in that** it comprises emission means (15, 16) for emitting ultrasonic waves associated to at least one (3) of vertical longitudinal walls (3, 5) of the treating vessel (1) so as to emit ultrasonic waves in the treating vessel (1) in a direction at least substantially perpendicular to a main plane of an object (2) placed in the treating vessel (1).

20. A machine according to one of claims 12 to 19, **characterized in that** first (28, 29, 30, 31, 32, 33, 34) and/or second (35, 36, 37, 38, 39, 33, 40) circulation means comprise thermoregulated heating means (33) for heating the cleansing composition, disposed below filtering means (31, 38) for filtering residues, and above reintroduction means (34, 40) for reintroducing the cleansing composition in the top part of the treating vessel (1).

21. A machine according to one of claims 12 to 20, **characterized in that** first circulation means (28, 29, 30, 31, 32, 33, 34) comprise a first filter (31) and a first pump (32), **characterized in that** second circulation means (35, 36, 37, 38, 39, 33, 40) comprise a second filter (38) and a second pump (39), **characterized in that** the first and second filters (31, 38) are similar, and **characterized in that** the first and second pumps (32, 39) are similar.

22. A machine according to one of claims 12 to 21, **characterized in that** the treating vessel (1) has the form of a parallelepiped, a width comprised between 3 cm and 10 cm, notably of the order of 5 cm or 6 cm, and a volume comprised between 10 1 and 100 1, notably of the order of 50 l.

23. A machine according to one of claims 12 to 22, **characterized in that** it comprises a suspension frame (22) for suspending an object (2) having the form of a flexible plate in the treating vessel, this suspension frame (22) being adapted to receive and maintain the peripheral edges (24) of the object (2).
